# EUROPÄISCHE PATENTSCHRIFT

(11) **EP 2 149 005 B1**
(45) Veröffentlichungstag und Bekanntmachung des Hinweises auf die Patenterteilung: **01.09.2010**
(21) Anmeldenummer: 08733242.5
(22) Anmeldetag: 18.04.2008
(51) Int. Cl.: F17C 1/00

(54) **GASSPEICHER**
GAS ACCUMULATOR
RÉSERVOIR À GAZ

(30) Priorität: 20.04.2007 AT 6212007
(43) Veröffentlichungstag der Anmeldung: 03.02.2010
(73) Patentinhaber: Sattler AG, 8041 Graz (AT)
(72) Erfinder: WIEDAU, Helmut, 48161 Münster (DE)
(74) Vertreter: Ellmeyer, Wolfgang
(86) Internationale Anmeldenummer: PCT/AT2008/000139
(87) Internationale Veröffentlichungsnummer: WO 2008/128265

(56) Entgegenhaltungen:
- EP-A- 0 521 302
- EP-A- 1 647 760
- WO-A-98/28402
- DE-A1- 19 908 351
- DE-U1-202004 001 658
- US-A- 4 437 987

## Beschreibung

Die Erfindung betrifft einen Gasspeicher mit einem Gasspeicherraum und zumindest einer den Gasspeicherraum zumindest teilweise umgebenden Membran sowie zumindest einer aus dem Gasspeicherraum führenden Ableitung zum Ableiten des gespeicherten Gases, wobei in der zumindest einen Membran eine verschließbare Außen-Durchgangsöffnung ausgenommen ist, durch die ein Zugang durch die Membran hindurch vorgesehen ist, über welche der Gasspeicherraum im unverschlossenen Zustand der Außen-Durchgangsöffnung mit der Umgebung kommuniziert.

Membran-Gasspeicher gibt es mittlerweile in den verschiedensten Varianten, welche die vorübergehende Speicherung von Gasen ermöglichen, die z.B. bei Biogasanlagen aus in der Landwirtschaft anfallenden Abfällen kontinuierlich gewonnen werden.

Die Gasableitungsrohre bzw. schläuche zur Weiterleitung des gespeicherten Gases sind bisher entweder in Bodennähe, z.B. bei in Bodennähe eingespannten Doppelmembran-Gasspeichem, oder in einer Behälterwand, z.B. bei auf Behältern aufgesetzten Membran-Gasspeichern, vorgesehen, wodurch sich sehr leicht Gasrohrverschlüsse ausbilden können, wenn es zur Substratüberfüllung oder Schaumbildung in den Biogasbehältem kommt.

Da die erzeugte Gasmenge stark variieren kann, besteht weiters das Problem der Belastungssicherheit der Gasspeichermembran durch Gasüberdruck oder auch Gasunterdruck. Eine dadurch entstehende Beschädigung der Gasspeichermembran verursacht hohe Kosten.

In der US 4 437 987 A ist ein Gasspeicher angegeben, der im oberen Bereich durch eine starre äußere Abdeckung abgedeckt ist, welche ihrerseits an ihrem höchsten Punkt eine Öffnung aufweist, die durch einen zentralen Schacht gebildet ist, der mit dem Innenraum des Gasspeichers kommuniziert und mit einem Deckel verschließbar ist. Weiters sind noch eine innere und eine äußere Membran vorgesehen, die einerseits an der Oberseite der Speicherwand und andererseits an dem zentralen Schacht dichtend geklemmt sind. Die innere Membran dehnt sich dabei je nach Gasfüllstand aus. Es sind somit die innere und die äußere Membran in ihrem oberen Bereich von dem feststehend angeordneten Schacht gehalten. Die Halterung des Schachtes gegenüber der Speicherwand erfordert zusätzliche konstruktive Maßnahmen.

Weiters ist in der DE 20 2004 001 658 U1 eine starre Aufhängung eines Druckausgleichskanals beschrieben, der das Innere eines Gasspeichers mit der umgebenden Atmosphäre verbindet. Die nicht dargestellte Öffnung ist dabei über den Druckausgleichskanal mit einem feststehenden Gehäuse verbunden. Es sind in dieser Druckschrift keine Maßnahmen ersichtlich, die eine freie Aufhängung der Durchgangsöffnung ermöglichen. Außerdem stellt die unmittelbare Anbindung der Durchgangsöffnung an den Druckausgleichskanal ein Hindernis für einen freien Zutritt durch diese hindurch dar. Eine Serviceöffnung ist auf diese Weise nicht realisierbar.

Aufgabe der Erfindung ist es, einen Gasspeicher der eingangs genannten Art zu schaffen, welcher eine Wartung und Überwachung des Speicherinnenraumes sowie ein Zugriff auf diesen mit einfachen konstruktiven Mitteln und ohne gesonderte Tragekonstruktionen ermöglicht.

Aufgabe der Erfindung ist es weiters, einen Gasspeicher der eingangs genannten Art anzugeben, welcher eine verläßliche Gasableitung und das Vorsehen einer Über- und Unterdrucksicherung ermöglicht.

Weitere Aufgabe ist es, einen Gasspeicher anzugeben, der eine einfache Überwachung und Messung des Zustandes im Inneren desselben sowie eine zusätzliche Form der Wartung ermöglicht.

Erfindungsgemäß wird dies dadurch erreicht, dass die Außendurchgangsöffnung mit ihrer Berandung ausschließlich durch die Membran gehalten ist.

Über die Außen-Durchgangsöffnung kann ein Zugang vorgesehen sein, der verschiedenen Zwecken dienen kann. Beispielweise kann entstehendes Gas abgeleitet, der Innenraum des Gasspeichers optisch kontrolliert oder auf diesen zugegriffen werden. Weiters können Messungen von der Außen-Zugangsöffnung der Membran aus durchgeführt werden.

Weiters kann die Außen-Durchgangsöffnung als Wartungsöffnung für diverse Komponenten, insbesondere Tauchmotorrührwerke und als Öffnung zur Substrateinbringung Anwendung finden.

Auch die Ausbildung einer kontrollierten und leicht austauschbaren Materialschwachstelle kann an der Außen-Durchgangsöffnung verwirklicht sein.

Es können im Rahmen der Erfindung aber auch zwei oder mehrere Außen-Durchgangsöffnungen beliebiger Größe und Form ausgeführt sein. Auch die Bauform des erfindungsgemäßen Gasspeichers kann je nach Bedarf unterschiedlich ausgebildet sein. So kann die Erfindung auch in ballonförmigen Gasspeichem eingebaut werden, bei welchen die Membran in Bodennähe befestigt ist.

Eine wesentliche konstruktive Vereinfachung des erfindungsgemäßen Gasspeichers wird dadurch erreicht, dass die Außen-Durchgangsöffnung so in der Membran ausgebildet ist, dass sie die Kommunikation mit dem Inneren des Gasspeichers ohne zusätzliche konstruktive oder bauliche Maßnahmen ermöglicht.

Dies wird dadurch erreicht, dass die Außendurchgangsöffnung mit ihrer Berandung ausschließlich durch die Membran gehalten ist. Durch die auf die Memban wirkenden Spannkräfte wird die Außendurchgangsöffnung zusammen mit den gegebenenfalls damit gekoppelten Vorrichtungen, wie. z.B. einen Verschlussdeckel, in Position gehalten.

In einer Ausführungsform der Erfindung kann der Gasspeicher in an sich bekannter Weise mit einer Außenmembran und einer Innenmembran ausgestattet sein, wobei die verschließbare Außen-Durchgangsöffnung durch die Außenmembran hindurch ausgebildet ist, und in der Innenmembran eine korrespondierende Innenmembran-Durchgangsöffnung ausgenommen ist, welche über einen flexiblen Schacht dichtend mit der Außen-Durchgangsöffnung verbunden ist.

Um die Spannung der Membran trotz der Außen-Durchgangsöffnung gleichmäßig aufrechtzuerhalten kann diese kreisförmig ausgebildet und durch einen ringförmigen Flansch begrenzt sein, der mit der Membran verbunden ist oder durch diese gehalten ist.

Wie bereits erwähnt kann die Außen-Durchgangsöffnung verschiedenen Zwecken dienen, sie ermöglicht neben anderen Vorteilen eine stärkere Entkopplung der Membranherstellung und der vor Ort zu leistenden Arbeiten an den Befestigungsteilen für den Gasspeicher, insbesondere hinsichtlich Fertigungstoleranzen und Montageungenauigkeiten. So kann die Ableitung des entstehenden Gases durch die Membran hindurch erfolgen und es müssen keine baulichen Maßnahmen für die Gasableitung im Fundament oder in der Behälterwand vorgenommen werden.

Gemäß einer Weiterbildung der Erfindung kann die Außendurchgangsöffnung durch einen Deckel mit einem Durchsichtfenster verschlossen sein, sodaß durch den Deckel hindurch in den Gasspeicherraum gesehen werden kann. Dies ist besonders dann von Vorteil, wenn bei Gasspeichern mit einer Doppelmembran das Durchsichtfenster eine Sicht durch beide Membranen, sowohl die Außen- als auch die Innenmembran hindurch zuläßt.

Eine alternative Ausführungsform der Erfindung kann darin bestehen, daß die Außendurchgangsöffnung mit einem Deckel verschlossen ist, der einen durch den Deckel hindurcherstreckenden Anschlußstutzen aufweist, an den ein Gas-Abgangsrohr zum Ableiten des im Gasspeicherraum gespeicherten Gases anschließbar ist.

Auf diese Weise kann die Gasableitung von einer relativ hohen Stelle innerhalb des Gasspeichers stattfinden und ein Verlegen oder Verstopfen des Gasableitungsrohrs durch einen zu hohen Substratstand wird dadurch verunmöglicht.

Weiters kann vorgesehen sein, daß die Außendurchgangsöffnung mit einem Deckel verschlossen ist, der eine Soll-Bruchstelle ausbildet, sodaß bei Überschreiten des maximal zulässigen Druckes im Gasspeicherraum der Deckel an der Sollbruchstelle bricht. Eine Beschädigung der Membran kann durch die Notöffnung vermieden werden.

Es können in weiterer Fortbildung der Erfindung über die Außendurchgangsöffnung Sensor- oder Meßvorrichtungen mit dem Gasspeicherraum in Kontakt sein, um auf diese Weise Messungen, wie Füllstands-, Temperatur- oder Druckmessungen sowie Gasanalytik durchzuführen oder Proben zu entnehmen.

Für viele Anwendungen hat es sich als vorteilhaft herausgestellt, wenn die Außendurchgangsöffnung in der Umgebung der Behälterwand ausgebildet ist.

In manchen Fällen ist der Einbau z.B. eines starren Schachtes oder eines anderen Einbauteils durch die Begrenzung des Gasspeichers hindurch erwünscht. Gemäß einer weiteren Ausbildung der Erfindung kann dies dadurch geschehen, daß durch die Außen-Durchgangsöffnung ein Körper, z.B. ein starrer Schacht hindurchgeführt ist, der mittels einer biegsamen oder faltbaren Abdeckung, welche entlang eines Umfangsbereiches des Körpers und entlang des Umfanges der Außen-Durchgangsöffnungsbegrenzung dichtend befestigt ist, in der Außen-Durchgangsöffnung gehalten ist. Damit können die Membran durchdringende Körper bzw. Einbauteile trotz Montageungenauigkeiten und/oder Fertigungstoleranzen eingebaut werden, da die balgartige, biegsame oder faltbare Abdeckung diese aufnehmen kann, wobei der Durchmesser der Außen-Durchgangsöffnung entsprechend auf die maximal auftretenden Toleranzen oder Ungenauigkeiten abgestimmt werden kann.

Für die Anwendung bei Doppelmembran-Gasspeichern kann der Körper weiters durch die Innenmembran-Durchgangsöffnung hindurchgeführt sein, und der Randbereich der lnnenmembran-Durchgangsöffnung entlang des Umfangsbereiches des Körpers dichtend befestigt sein. Die nicht-straffe Ausführung der Innenmembran behindert eine Relativbewegung des auf diese Weise eingebauten Körpers nicht.

Nachfolgend wird die Erfindung anhand der in den Zeichnungen dargestellten Ausführungsbeispiele eingehend erläutert.
Fig.1 zeigt eine teilweise perspektivische Ansicht einer Ausführungsform des erfindungsgemäßen Gasspeichers;
Fig.2 zeigt ein Detail des Gasspeichers gemäß Fig.1;
Fig.3 zeigt einen teilweisen Schnitt durch die Ausführungsform des erfindungsgemäßen Gasspeichers gemäß Fig.1 und 2;
Fig.4 zeigt einen teilweisen Schnitt durch eine weitere Ausführungsform des erfindungsgemäßen Gasspeichers;
Fig.5 eine schematische Draufsicht auf einen Teil des Gasspeichers gemäß Fig.4;
Fig.6 zeigt einen teilweisen Schnitt durch eine weitere Ausführungsform des erfindungsgemäßen Gasspeichers;
Fig.7 eine schematische Draufsicht auf einen Teil des Gasspeichers gemäß Fig.6;
Fig.8 zeigt einen teilweisen Schnitt durch eine weitere Ausführungsform des erfindungsgemäßen Gasspeichers und
Fig.9 eine schematische Draufsicht auf einen Teil des Gasspeichers gemäß Fig.8.

Fig.1, 2 und 3 zeigen einen Gasspeicher mit einem in seinem Inneren vorhandenen Gasspeicherraum 20, welcher von einer hohlzylinderartigen Außenwand 30 und einer Membran 1 umgeben ist, die in Form einer flachen Kuppel von der Außenwand 30 ausgehend aufgespannt ist. Die dafür erforderlichen Spannelemente 70 sind im oberen Bereich der Außenwand 30 ausgebildet.

Erfindungsgemäß ist in der Membran 1 an einer Stelle, die sich im gezeigten Beispiel in der Umgebung der Außenwand 30 befindet, eine verschließbare Außen-Durchgangsöffnung 3 ausgenommen, über welche der Gasspeicherraum 20 im unverschlossenen Zustand der Außen-Durchgangsöffnung 3 mit der Umgebung kommuniziert. Im Beispiel gemäß Fig.1, 2 und 3 ist die Außen-Durchgangsöffnung 3 durch einen kreisrunden Deckel 10 verschlossen.

Die Außen-Durchgangsöffnung 3 ist dabei kreisförmig ausgebildet und durch einen ringförmigen Flansch 9 begrenzt, der mit der Membran 1 verbunden ist, indem die an dieser Stelle kreisförmig ausgenommene Membran 1 um den Flansch 9 geschlagen und der Membran-Randbereich auf der Unterseite der Membran 1 verschweißt ist.

Die Außendurchgangsöffnung 3 ist mit ihrer Berandung, die im gezeigten Beispiel mit Hilfe des Flansches 9 realisiert ist, ausschließlich durch die Membran 1 gehalten. Im gespannten Zustand der Membran 1 ergibt sich eine definierte Positionierung der Außendurchgangsöffnung ohne bauliche oder andere konstruktive Maßnahmen. An der Berandung der Außendurchgangsöffnung 3 sind Befestigungsmittel vorgesehen, mit denen z.B. der die Außendurchgangsöffnung 3 verschließbarer Deckel 10 befestigbar ist.

Da die gesamte Membran 1 unter mechanischer Spannung steht, muß der ringförmige Flansch 9 die sich aus dieser Spannung ergebenden Kräfte aufnehmen.

Es könnte die Berandung der Außen-Durchgangsöffnung aber auch in einer anderen geometrischen Form oder durch eine andere Flanschform definiert sein oder in einer grundsätzlich anderen Realisierungsform vorliegen.

Entlang des Umfanges des Flansches 9 sind als Befestigungsmittel gleichmäßig beabstandete Schraubenbolzen 25 angeordnet, mit deren Hilfe der Deckel 10 gegenüber dem Flansch 9 festgespannt werden kann.

In der Ausführungsform gemäß Fig.1, 2 und 3 ist neben der Membran 1, welche als Außenmembran die äußere Hülle nach oben hin bildet, eine weitere Membran als variable Innenmembran 2 vorgesehen, die in Abhängigkeit von der im Gasspeicher enthaltenen Gasmenge eine unterschiedliche Ausdehnung annehmen kann, wie durch die strichlierten Linien angedeutet ist. Ein druckgeregeltes Stützvolumen oder ein Luftvolumen zwischen der Außenmembran 1 und der Innenmembran 2 sorgt bei einer Ausdehnung oder bei einer Kontraktion der Innenmembran 2 für einen Ausgleich.

Die verschließbare Außen-Durchgangsöffnung 3 ist durch die Außenmembran 1 hindurch ausgebildet, wobei in der Innenmembran 2 eine korrespondierende Innenmembran-Durchgangsöffnung 4 ausgenommen ist, welche über einen flexiblen Schacht 8 dichtend mit der Außen-Durchgangsöffnung 3 verbunden ist. Damit der flexible Schacht 8 die Bewegung der Innenmembran 2 mit ausführen kann, sind Reife (nicht dargestellt) im Schacht 8 als Abstandshalter vorgesehen, die entlang eines Führungselements 26 geführt sind, das zusammen mit dem Schacht 8 und mit seinen Enden einerseits an der Außenmembran 1 über eine Klemmring/Gegenflansch-Anordnung 17 angeklemmt und andererseits an der Innenmembran 2 angeschweißt ist.

Es ergibt sich somit bei geöffnetem Deckel 10 eine durchgehende Verbindung zwischen der Umgebung und dem Gasspeicherraum 20 durch die Außen-Durchgangsöffnung 3, den flexiblen Schacht 8 und die Innenmembran-Durchgangsöffnung 4 hindurch.

Wenn der Deckel 10 transparent oder durchsichtig ausgebildet ist, kann er z.B. der Beobachtung des Gasspeicherraumes 20 von außen dienen, was im Beispiel gemäß Fig.1, 2 und 3 von besonderem Vorteil ist, da der mit einem Durchsichtfenster ausgestattete Deckel 10 die Sicht durch sowohl die Außen-Durchgangsöffnung 3 der Außenmembran 1 als auch die Innenmembran-Durchgangsöffnung 4 der Innenmembran 2 hindurch ermöglicht.

Im Ausführungsbeispiel gemäß Fig. 4 und 5 ist die Außendurchgangsöffnung 3 mit einem Deckel 10' verschlossen, der einen sich durch den Deckel 10' hindurcherstreckenden Anschlußstutzen 41, der an diesem angeflanscht ist, aufweist, an den ein Gas-Abgangsrohr 40 zum Ableiten des im Gasspeicherraum 20 gespeicherten Gases anschließbar ist. Um eine Schwingungsentkopplung zu erzielen und Bewegungen der Membran 1 nicht direkt auf das Gas-Abgangsrohr 40 zu übertragen, ist ein elastisches Rohr-Übergangsstück 44 ausgebildet. Es kann aber zu diesem Zweck das Gas-Abgangsrohr 40 auch insgesamt als flexibler Schlauch ausgeführt sein.

Weiters sind im Deckel 10' Sensor- oder Meßvorrichtungen 23 vorgesehen, die über die Außen-Durchgangsöffnung 3 mit dem Gasspeicherraum 20 in Kontakt sind.

Die konstruktive Gestaltung der Gasableitung oder Meßerfassung durch die Außen-Durchgangsöffnung 3 hindurch kann im Rahmen der Erfindung variieren.

Das gespeicherte Gas kann unabhängig von der Boden- und Wandkonstruktion des erfindungsgemäßen Gasspeichers durch die Innen 2 - und Außenmembran 1 hindurch abgeleitet werden, was eine konstruktive Vereinfachung und zugleich den Vorteil einer relativ hoch gelegenen Gasentnahmestelle aufweist.

Im Ausführungsbeispiel gemäß Fig.6 und 7 weist der erfindungsgemäße Gasspeicher nur die Membran 1 als äußere Abdeckung auf, sodaß die Außen-Durchgangsöffnung 3 unmittelbar an den Gasspeicherraum 20 angrenzt und keine variable Innenmembran vorgesehen ist.

Erfindungsgemäß ist in der Membran 1 eine verschließbare Außen-Durchgangsöffnung 3 ausgenommen, über welche der Gasspeicherraum 20 im unverschlossenen Zustand der Außen-Durchgangsöffnung 3 mit der Umgebung kommuniziert. Die Berandung der Außen-Durchgangsöffnung 3 ist ausschließlich durch die Membran 1 gehalten.

Wie im Ausführungsbeispiel gemäß Fig.4 und 5 ist die Außendurchgangsöffnung 3 mit einem Deckel 10' verschlossen, der einen sich durch den Deckel 10' hindurcherstreckenden Anschlußstutzen 41, der an diesem angeflanscht ist, aufweist, an den ein Gas-Abgangsrohr 40 zum Ableiten des im Gasspeicherraum 20 gespeicherten Gases anschließbar ist.

In einem in den Zeichnungen nicht dargestellten Ausführungsbeispiel des erfindungsgemäßen Gasspeichers ist die Außendurchgangsöffnung mit einem Deckel verschlossen, der eine Soll-Bruchstelle ausbildet, sodaß bei Überschreiten des maximal zulässigen Druckes im Gasspeicherraum der Deckel mit der Soll-Bruchstelle nachgibt und den Überdruck oder Unterdruck im Inneren des Gasspeichers ausgleicht.

Im Ausführungsbeispiel gemäß Fig.8 und 9 ist durch die Außen-Durchgangsöffnung 3 ein Körper 80, z.B. ein Einbauteil, beispielsweise ein starrer Schacht, der beliebig in den Gasspeicherraum 20 geführt sein kann, hindurchgeführt. Dies kann an mehreren Stellen der Membran 1 geschehen, sodaß Fertigungstoleranzen bei einigem Abstand der einzelnen Körper 80 voneinander ergeben, daß die tatsächliche Position der Körper 80 relativ zur Membran von der geplanten Einbaustelle abweicht.

Aus diesem Grund ist der Schacht 80 mittels einer biegsamen oder faltbaren Abdeckung 81, welche entlang eines Umfangsbereiches des Körpers 80 und entlang des Umfanges der Außen-Durchgangsöffnungsbegrenzung 3, z.B. mittels der Klemmring/Gegenflansch-Anordnung 17, dichtend befestigt ist, in der Außen-Durchgangsöffnung 3 gehalten. Die biegsame oder faltbare Abdeckung 81 stellt eine dichtende, aber bewegliche Verbindung gegenüber der Membran 1 her, sodaß kleine Positionsverschiebungen, die sich beim Einbau des Schachtes 80 ergeben, aufgenommen werden können, wie in Fig.9 durch die strichlierten Linien angedeutet ist.

Bei einem Doppelmembran-Gasspeicher, wie in Fig.8 und 9 gezeigt, ist der Körper 80 weiters durch die Innenmembran-Durchgangsöffnung 4 der Innenmembran 2 hindurchgeführt, und der Randbereich der Innenmembran-Durchgangsöffnung 4 entlang des Umfangsbereiches des Körpers 80 dichtend befestigt. Da die Innenmembran 2 von Haus aus variabel gestaltet ist, also nicht in jeder Position völlig gespannt, kann diese so dimensioniert werden, daß diese eine Positionsverschiebung des Körpers 80 nicht behindert.

Weitere vom Fachmann ausführbare Anwendungen der Außen-Durchgangsöffnung 3 sind vom Schutzumfang der Erfindung umfaßt.

## Patentansprüche

1. Gasspeicher mit einem Gasspeicherraum (20) und zumindest einer den Gasspeicherraum (20) zumindest teilweise umgebenden Membran (1, 2) sowie zumindest einer aus dem Gasspeicherraum (20) führenden Ableitung zum Ableiten des gespeicherten Gases, wobei in der zumindest einen Membran (1, 2) eine verschließbare Außen-Durchgangsöffnung (3) ausgenommen ist, durch die ein Zugang durch die Membran hindurch vorgesehen ist, über welche der Gasspeicherraum (20) im unverschlossenen Zustand der Außen-Durchgangsöffnung (3) mit der Umgebung kommuniziert, **dadurch gekennzeichnet, dass** die Außendurchgangsöffnung (3) mit ihrer Berandung ausschließlich durch die Membran (1, 2) gehalten ist.

2. Gasspeicher nach Anspruch 1, wobei eine Außenmembran (1) und eine Innenmembran (2) vorgesehen sind, **dadurch gekennzeichnet, daß** die verschließbare Außen-Durchgangsöffnung (3) durch die Außenmembran (1) hindurch ausgebildet ist, und daß in der Innenmembran (2) eine korrespondierende Innenmembran-Durchgangsöffnung (4) ausgenommen ist, welche über einen flexiblen Schacht (8) dichtend mit der Außen-Durchgangsöffnung (3) verbunden ist.

3. Gasspeicher nach Anspruch 1 oder 2, **dadurch gekennzeichnet, daß** die Außen-Durchgangsöffnung (3) kreisförmig ausgebildet und durch einen ringförmigen Flansch (9) begrenzt ist, der mit der Membran verbunden ist oder durch diese gehalten ist.

4. Gasspeicher nach einem der vorhergehenden Ansprüche, **dadurch gekennzeichnet, daß** die Außendurchgangsöffnung durch einen Deckel mit einem Durchsichtfenster verschlossen ist, sodaß durch den Deckel hindurch in den Gasspeicherraum gesehen werden kann.

5. Gasspeicher nach einem der Ansprüche 1 bis 4, **dadurch gekennzeichnet, daß** die Außendurchgangsöffnung mit einem Deckel (10') verschlossen ist, der einen durch den Deckel hindurcherstreckenden Anschlußstutzen (41) aufweist, an den ein Gas-Abgangsrohr (40) zum Ableiten des im Gasspeicherraum (20) gespeicherten Gases anschließbar ist.

6. Gasspeicher nach einem der Ansprüche 1 bis 4, **dadurch gekennzeichnet, daß** die Außen-Durchgangsöffnung mit einem Deckel verschlossen ist, der eine Soll-Bruchstelle ausbildet, sodaß bei Überschreiten des maximal zulässigen Druckes im Gasspeicherraum (20) der Deckel an der Sollbruchstelle bricht.

7. Gasspeicher nach einem der vorhergehenden Ansprüche, **dadurch gekennzeichnet, daß** über die Außen-Durchgangsöffnung (3) Sensor- oder Meßvorrichtungen (23) mit dem Gasspeicherraum (20) in Kontakt sind.

8. Gasspeicher nach einem der vorhergehenden Ansprüche, **dadurch gekennzeichnet, daß** die Außen-Durchgangsöffnung (3) in der Umgebung der Behälterwand (30) ausgebildet ist.

9. Gasspeicher nach Anspruch 1, **dadurch gekennzeichnet, daß** durch die Außen-Durchgangsöffnung (3) ein Körper (80) hindurchgeführt ist, der mittels einer biegsamen oder faltbaren Abdeckung (81), welche entlang eines Umfangsbereiches des Körpers (80) und entlang des Umfanges der Außen-Durchgangsöffnungsbegrenzung (3) dichtend befestigt ist, in der Außen-Durchgangsöffnung (3) gehalten ist.

10. Gasspeicher nach Anspruch 2 und 9, **dadurch gekennzeichnet, daß** der Körper (80) weiters durch die Innenmembran-Durchgangsöffnung (4) hindurchgeführt ist, und der Randbereich der Innenmembran-Durchgangsöffnung (4) entlang des Umfangsbereiches des Körpers (80) dichtend befestigt ist.

11. Gasspeicher nach einem Anspruch 9 oder 10, **dadurch gekennzeichnet, daß** der Körper ein starrer Schacht (80) oder ein anderer Einbauteil ist.

## Claims

1. A gas reservoir having a gas storage space (20) and at least one membrane (1, 2) at least partially surrounding said gas storage space (20) as well as at least one draining line leading out of said gas storage space (20) for draining the stored gas therefrom, a closable exterior bore (3), through which said membrane may be accessed and via which said gas storage space (20) communicates with the environment when said exterior bore (3) is opened, being provided in said at least one membrane (1, 2), **characterised in that** the edge of said exterior bore (3) is retained just by said membrane (1, 2).

2. The gas reservoir according to claim 1, wherein an exterior membrane (1) and an interior membrane (2) are provided, **characterised in that** said closable exterior bore (3) is formed leading through said external membrane (1) and **in that** a corresponding bore (4) is provided in said interior membrane (1) and is sealingly connected to said exterior bore (3) via a flexible shaft.

3. The gas reservoir according to claim 1 or claim 2, **characterised in that** the exterior bore (3) is formed to be circular and is bounded by an annular flange (9) which is connected to or retained by said membrane.

4. The gas reservoir according to any one of the preceding claims, **characterised in that** the exterior bore is closed by a lid with a window so that, looking through said window, it is possible to see the interior of the gas storage space.

5. The gas reservoir according to any one of the claims 1 to 4, **characterised in that** the exterior bore is closed by a lid (10') which has a connecting sleeve (41) which extends through said lid and to which a gas exit pipe (40) for draining the gas stored in the gas storage space (20) may be connected.

6. The gas reservoir according to any one of the claims 1 to 4, **characterised in that** the exterior bore is closed by a lid forming a predetermined breaking point, so that said lid breaks at said predetermined breaking point when the maximum allowable pressure in the gas storage room (20) is exceeded.

7. The gas reservoir according to any one of the preceding claims, **characterised in that** sensor and measuring devices (23) are in contact with the gas storage space (20) via the exterior bore (3).

8. The gas reservoir according to any one of the preceding claims, **characterised in that** the exterior bore (3) is formed in the proximity of the container wall (30).

9. The gas reservoir according to claim 1, **characterised in that** a body (80) is passed through the exterior bore (3), said body being retained in the exterior bore (3) by means of a pliable or collapsible cover (81) which is fixed sealingly along a peripheral area of said body (80) and along the periphery of the boundary of said exterior bore (3).

10. The gas reservoir according to claim 2 and claim 9, **characterised in that** the body (80) is further passed through the bore (4) of the interior membrane and **in that** the boundary area of said bore (4) of the interior membrane is fixed sealingly along the peripheral area of said body (80).

11. The gas reservoir according to claim 9 or claim 10, **characterised in that** the body is a rigid shaft (80) or another built-in part.

## Revendications

1. Réservoir de gaz avec un espace (20) de stockage de gaz et au moins une membrane (1, 2) qui est mise autour au moins une partie dudit espace (20) de stockage de gaz et au moins un conduit d'évacuation qui sort dudit espace (20) de stockage de gaz pour évacuer le gaz stocké, une ouverture de passage (3) extérieure fermable étant formée dans ladite au moins une membrane (1, 2), par ladite ouverture de passage (3) extérieure étant fourni un accès au travers de ladite membrane par lequel ledit espace (20) de stockage de gaz communique avec l'ambiance quand ladite ouverture de passage (3) extérieure est ouverte, **caractérisé en ce que** le bord de ladite ouverture de passage (3) extérieure est tenu seulement par ladite membrane (1, 2).

2. Réservoir de gaz selon la revendication 1 dans lequel sont prévues une membrane extérieure (1) et une membrane intérieure (2), **caractérisé en ce que** l'ouverture de passage (3) extérieure est formée au travers de ladite membrane extérieure (1) et **en ce que** une ouverture de passage (4) de la membrane intérieure correspondante est formée dans ladite membrane intérieure et reliée avec ladite ouverture de passage (3) extérieure par un puits (8) flexible.

3. Réservoir de gaz selon la revendication 1 ou la revendication 2, **caractérisé en ce que** l'ouverture de passage (3) extérieure est circulaire et bordée par un flasque (9) annulaire qui est relié avec ou retenu par la membrane.

4. Réservoir de gaz selon l'une des revendications précédentes, **caractérisé en ce que** l'ouverture de passage extérieure est fermée par un couvercle avec un fenêtre d'inspection, pour qu'il soit possible de regarder dans l'espace de stockage de gaz au travers dudit couvercle.

5. Réservoir de gaz selon l'une des revendications 1 à 4, **caractérisé en ce que** l'ouverture de passage extérieure est fermée par un couvercle (10') qui a un raccord (41) qui s'étend au travers dudit couvercle et avec qui peut être relié un tube de sortie de gaz pour évacuer le gaz stocké dans ledit espace (20) de stockage de gaz.

6. Réservoir de gaz selon l'une des revendications 1 à 4, **caractérisé en ce que** ladite ouverture de passage extérieure est fermée par un couvercle qui forme un point de rupture prévu pour que ledit couvercle se rompe audit point de rupture prévu quand la pression maximale admissible dans l'espace (20) de stockage de gaz est dépassée.

7. Réservoir de gaz selon l'une des revendications précédentes, **caractérisé en ce que** des dispositifs de détection ou de mesure (23) sont en contact avec l'espace (20) de stockage de gaz au travers de l'ouverture de passage (3) extérieure.

8. Réservoir de gaz selon l'une des revendications précédentes, **caractérisé en ce que** l'ouverture de passage (3) extérieure est formée à proximité du paroi (30) du réservoir.

9. Réservoir de gaz selon la revendication 1, **caractérisé en ce que** un corps (80) est passé au travers de l'ouverture de passage (3) extérieure, ledit corps (80) étant retenu dans ladite ouverture de passage (3) extérieure par une couverture flexible ou pliable qui est fixée de manière étanche le long d'une région circonférentielle et le long de la circonférence du bord de l'ouverture de passage (3) extérieure.

10. Réservoir de gaz selon la revendication 2 et la revendication 9, **caractérisé en ce que** le corps (80) est passé aussi au travers de l'ouverture de passage (4) de la membrane intérieure et **en ce que** la région bordant ladite ouverture de passage (4) de la membrane intérieure est fixée de manière étanche le long de la région circonférentielle du corps (80).

11. Réservoir de gaz selon la revendication 9 ou la revendication 10, **caractérisé en ce que** le corps est un puits (80) rigide ou une autre pièce incorporée.
